# EUROPÄISCHE PATENTSCHRIFT

(11) **EP 2 644 764 B1**
(45) Veröffentlichungstag und Bekanntmachung des Hinweises auf die Patenterteilung: **12.11.2014**
(21) Anmeldenummer: 13161269.9
(22) Anmeldetag: 27.03.2013
(51) Int. Cl.: D05B 3/08, D05B 65/00

(54) **Faden-Schneid-Baugruppe für eine Schnürloch-Nähmaschine**
Thread cutting module of a machine for sewing a buttonhole with an eyelet
Composant coupe-fil pour machine à coudre des boutonnières à oeillet

(30) Priorität: 29.03.2012 DE 102012205049
(43) Veröffentlichungstag der Anmeldung: 02.10.2013
(73) Patentinhaber: Dürkopp Adler AG, 33719 Bielefeld (DE)
(72) Erfinder: Wildberg, Tobias, 32289 Rödinghausen (DE); Nöltge, Thomas, 49326 Melle (DE); Jordan, Thomas, 33818 Leopoldshöhe (DE)
(74) Vertreter: Rau, Schneck & Hübner Patentanwälte Rechtsanwälte PartGmbB

(56) Entgegenhaltungen:
- DE-A1- 10 063 003
- DE-A1- 10 115 384
- DE-A1- 10 215 011
- DE-B3-102004 016 836
- DE-C1- 10 136 543
- US-A- 2 070 029

## Beschreibung

Die Erfindung betrifft eine Faden-Schneid-Baugruppe für eine Schnürloch-Nähmaschine.

Eine derartige Faden-Schneid-Baugruppe ist im Zusammenhang mit einer Nähmaschine, die in der EP 1 722 021 A1 beschrieben ist, durch offenkundige Vorbenutzung bekannt.

Ferner betrifft die Erfindung eine Schnürloch-Nähmaschine mit einer derartigen Faden-Schneid-Baugruppe und ein Verfahren zur Schnürlochherstellung mit einer derartigen Nähmaschine. Die AT 169689 B beschreibt eine Ausführung einer Faden-Schneid-Baugruppe für eine Schnürloch-Nähmaschine.

Die DE 100 63 003 A1 beschreibt einen Fadenabschneider für eine Nähmaschine. Die DE 101 36 543 C1 beschreibt eine Knopfloch-Nähmaschine mit einer Klenun- und Schneideinrichtung für einen Nadelfaden.

Es ist eine Aufgabe der vorliegenden Erfindung, eine Faden-Schneid-Baugruppe der eingangs genannten Art derart weiterzubilden, dass die Sicherheit eines Fadenabschneidens erhöht und die Wahrscheinlichkeit, dass nach einer Schnürlochherstellung noch manuell abstehende Fadenenden abgeschnitten werden müssen, verringert ist.

Diese Aufgabe ist erfindungsgemäß gelöst durch eine Baugruppe mit den im Anspruch 1 angegebenen Merkmalen.

Erfindungsgemäß wurde erkannt, dass die Abschneidesicherheit der Faden-Schneid-Baugruppe dadurch erhöht werden kann, dass das Fadenmesser mit dem Faden-Schneidmesser und dem Faden-Gegenmesser so ausgebildet ist, dass die beiden zusammenwirkenden Messer auch im Schnürloch-Stichbereich miteinander zum Fadenabschneiden zusammenwirken. Hierdurch ist sichergestellt, dass nach dem Nähen einer Schnürloch-Naht die abstehenden Fadenenden vom Fadenmesser sicher erfasst und abgeschnitten werden können. Es wurde insbesondere erkannt, dass die Schneid-Baugruppe so gestaltet werden kann, dass sich die Nähgut-Klemmelemente und die Komponenten des Fadenmessers nicht gegenseitig behindern. Die Anordnung mindestens einer der Nähgut-Klammern in einer Klemmstellung in einem Verlagerungsbereich des Faden-Schneidmessers und einer weiteren der Nähgut-Klammern in einer Klemmstellung außerhalb des Verlagerungsbereichs des Faden-Schneidmessers stellt sicher, dass jedenfalls eine der Nähgut-Klammern bei einer Verlagerung des Faden-Schneidmessers in der Klemmstellung verbleiben kann, so dass beim Fadenschneiden immer noch ein sicheres Klemmen des Nähguts gewährleistet ist.

Eine Anordnung der Messerkomponenten nach den Ansprüchen 2 bzw. 3 führt zu einer kompakten Baugruppe. Das Faden-Gegenmesser kann auch zumindest abschnittsweise in einer Ausnehmung eines der mindestens zwei Nähgut-Klemmkörper auf Höhe dieses Nähgut-Klemmkörpers angeordnet sein.

Eine Schneidenkontur nach Anspruch 4 ermöglicht es, die Schneide des Faden-Gegenmessers bis in den Schnürloch-Stichbereich zu verlängern, ohne dass das Faden-Gegenmesser die Ausbildung der Schnürloch-Naht behindert.

Eine nach Anspruch 5 angepasste Schneidenkontur des Faden-Schneidmessers führt zu einem sicheren Schneidvorgang. Die Schneidenkontur des Faden-Schneidmessers kann zumindest abschnittsweise einen Verlauf parallel zur Schneidenkontur des Faden-Gegenmessers haben.

Die Vorteile einer Schnürloch-Nähmaschine nach Anspruch 6 entsprechen denen, die vorstehend unter Bezugnahme auf die Faden-Schneid-Baugruppe nach den Ansprüchen 1 bis 5 bereits erläutert wurden.

Eine Nähmaschine nach Anspruch 7, die insbesondere auch zum Nähen von Augenknopflöchern ausgebildet sein kann, ist besonders flexibel einsetzbar.

Ein Schnürloch-Herstellverfahren nach Anspruch 8 stellt einerseits ein sicheres Fadenabschneiden im Schnürloch-Stichbereich und andererseits ein sicheres Klemmen des Nähguts auch während des Fadenabschneidens sicher. Durch das Verlagern der einen Nähgut-Klammer aus dem Verlagerungsbereich des Faden-Schneidmessers ist sichergestellt, dass sich diese beiden Komponenten bei der Herstellung des Schnürlochs nicht behindern. Diejenige Nähgut-Klammer, die in der Klemmstellung nicht im Verlagerungsbereich des Faden-Schneidmessers angeordnet ist, kann während des Abschneidens des mindestens einen Nähfadens in der Klemmstellung verbleiben, wobei ein Klemmdruck im Vergleich zum Klemmdruck während des Nähens reduziert sein kann, oder kann während des Schneidens auch geöffnet vorliegen.

Bei dem Schnürloch-Herstellverfahren spielt keine Rolle, in welcher Reihenfolge die Schnürloch-Naht und das Loch des Schnürlochs selber gebildet werden. Es kann also zuerst genäht und dann das Loch geschnitten oder auch erst das Schnürloch geschnitten und dann die Schnürloch-Naht genäht werden.

Ein Ausführungsbeispiel der Erfindung wird nachfolgend anhand der Zeichnung näher erläutert. Es zeigt
- Fig. 1: eine teilweise interne Details freigebende Längsansicht einer Schnürloch-Nähmaschine mit einer Schnürloch- und Knopfloch-Schneid-Vorrichtung;
- Fig. 2: einzeln in einer Draufsicht zwei unterseitige Nähgut-Klemmkörper, ein Faden-Schneidmesser und ein Faden-Gegenmesser einer Faden-Schneid-Baugruppe der Schnürloch-Nähmaschine nach Fig. 1;
- Fig. 3: die Komponenten der Faden-Schneid-Baugruppe nach Fig. 2 in einer zusammengesetzten Anordnung mit den Messern in einer Neutralstellung;
- Fig. 4: in einer zur Fig. 3 ähnlichen Darstellung die Messer in einer Schneidstellung;
- Fig. 5: in einer Aufsicht die Faden-Schneid-Baugruppe mit weiteren Komponenten, insbesondere mit oberseitigen Nähgut-Klammern, in der Neutralstellung der Messer;
- Fig. 6: in einer zu Fig. 5 ähnlichen Darstellung die Messer in einer Zwischenstellung zwischen der Offenstellung und der Schneidstellung;
- Fig. 7: eine Ausschnittsvergrößerung aus Fig. 6 im Bereich einer endseitigen Schneidkontur von Klingen des Faden-Schneidmessers und des Faden-Gegenmessers;
- Fig. 8: in einer zur Fig. 5 ähnlichen Darstellung die Baugruppe mit den Messern in der Schneidstellung;
- Fig. 9: eine Augenknopflochnaht mit einem Augenknopfloch-Schnitt; und
- Fig. 10: eine Schnürloch-Naht mit einem Schnürloch.

Wie Fig. 1 entnehmbar ist, ist eine Schnürloch- und Augenknopfloch-Nähmaschine C-förmig ausgebildet, d. h. sie weist einen oberen Arm 1, eine untere, gehäuseartig ausgebildete Grundplatte 2 und einen beide verbindenden, etwa vertikalen Ständer 3 auf. Die Nähmaschine ist sowohl zum Nähen von Schnürlöchern als auch zum Nähen von Knopflöchern, insbesondere zum Nähen von Augen-Knopflöchern, ausgebildet. Im Arm 1 ist in üblicher Weise eine Armwelle 4 gelagert, die von einem nicht dargestellten Antriebsmotor antreibbar ist. Die Anordnung eines solchen Antriebsmotors an einer solchen Nähmaschine ist aus DE 102 25 511 C1 und DE 102 25 512 C1 bekannt. Von der Armwelle 4 werden in üblicher Weise der Antrieb einer vertikal verschiebbaren Nadelstange 5 mit einer Nadel 6 und ein Schwingantrieb hierfür abgeleitet.

Zur Erleichterung der Darstellung von Positionsbeziehungen der Komponenten der Nähmaschine ist in der Zeichnung ein kartesisches xyz-Koordinatensystem eingezeichnet. Die x-Richtung verläuft in der Fig. 1 senkrecht zur Zeichenebene aus dieser heraus. Die y-Richtung verläuft in der Fig. 1 nach rechts, so dass eine xy-Ebene parallel zur Ebene der Grundplatte 2 und zu einer Nähebene verläuft. Die z-Achse verläuft in der Fig. 1 nach oben, also vertikal.

Auf der Grundplatte 2 ist ein x-y-Tisch 7 angeordnet, bei dem es sich also um einen in zwei horizontalen Koordinatenrichtungen, nämlich der x-Richtung und der y-Richtung, verschiebbaren Kreuzschlitten handelt. Der x-y-Tisch 7 ist in üblicher Weise ausgebildet, wie es beispielsweise aus der DE 198 07 771 C1 (entspr. US 6,095,066) bekannt ist. Der Antrieb des x-y-Tisches 7 erfolgt mittels nicht dargestellter Antriebe, nämlich eines x-Antriebes und eines y-Antriebes, bei denen es sich üblicher Weise um positionierbare Elektromotoren, in der Regel also Schrittmotoren, aber auch regelbare Gleichstrommotoren, handelt. Eine derartige Ausgestaltung ist aus der DE 102 25 511 C1 und der DE 102 25 512 C1bekannt.

Auf dem x-y-Tisch 7 ist eine zweiteilige Stützplatte 8a, 8b angeordnet. Dem Betrachter der Fig. 1 sind bei diesen zweiteiligen Komponenten jeweils diejenigen Komponenten zugewandt, die mit dem Zusatz "b" versehen sind. Die vom Betrachter abgewandten Seiten, die in der Fig. 1 nicht sichtbar sind und teilweise in den weiteren Fig. dargestellt sind, sind mit dem Zusatz "a" versehen. Jeder Teil-Stützplatte 8a bzw. 8b ist eine Nähgut-Klammer 9a bzw. 9b zugeordnet, der jeweils ein auf der jeweiligen Teil-Stützplatte 8a bzw. 8b angebrachter Klemmkörper 11 a bzw. 11b einer Auflageplatte 10 zugeordnet ist. Einzelheiten des Aufbaus und des Antriebs der Nähgut-Klammern 9a, 9b ergeben sich aus der DE 102 16 808 C2 (entsprechend US 6,722,299 B2), auf die insoweit verwiesen wird.

In y-Richtung gesehen hinter der Nadelstange 5 befindet sich eine Schnürloch- und Knopfloch-Schneid-Vorrichtung 13, die eine untere, in der Grundplatte 2 vertikal, also in z-Richtung, ortsfest angeordnete Messer-Einheit 14 und einen oberen Schneidblock 15 aufweist. Dem Schneidblock 15 ist ein Schneid-Antrieb 16 zugeordnet, der als mehrstufiger pneumatisch beaufschlagbarer Kolben-Zylinder-Antrieb ausgebildet ist und der im Einzelnen in DE 102 25 511 C1 und DE 102 25 512 C 1 dargestellt und beschrieben ist. Der Schneid-Antrieb 16 durchsetzt den Ständer 3. Das eine untere Ende des Schneid-Antriebs 16 ist in der Grundplatte 2 mittels eine Gelenks 17 befestigt. Das andere obere Ende des Antriebs 16 ist mit einem zweiarmigen Hebel 18 mittels eines Gelenks 19 verbunden, der wiederum mittels eines Schiebe-Dreh-Gelenks 20 an einer Antriebs-Stange 21 angelenkt ist, die in mindestens einem im Arm 1 angeordneten Führungs-Lager 22 vertikal verschiebbar geführt ist. Der zweiarmige Hebel 18 ist etwa in seiner Mitte um eine im Arm 1 gelagerte horizontale Schwenkachse 23 verschwenkbar.

Die untere Messer-Einheit 14 weist eine Aufnahme-Platte 24 auf, die mittels einer sphärischen Lagerfläche 25 und Befestigungsschrauben 26 auf dem Bodenteil 27 der Grundplatte 2 befestigt ist. Durch diese Art der Befestigung kann die Aufnahme-Platte 24 ausgerichtet werden, und zwar um eine durch die y-Richtung vorgegebene Achse und um eine horizontal und quer hierzu verlaufende, durch die x-Richtung vorgegebene Achse.

Soweit die Nähmaschine bis hierher dargestellt und beschrieben ist, ist sie aus der DE 103 04 821 B3 und der EP 1 722 021 A1 bekannt.

Anhand der Figuren 2 bis 8 werden nachfolgend Details einer Faden-Schneid-Baugruppe der Schnürloch-Nähmaschine erläutert. Zu dieser Baugruppe gehören zwei Paare von Komponenten, die jeweils eine der unterseitigen Nähgut-Klemmplatten 11a, 11b als Nähgut-Klemmkörper und eine der oberseitigen Nähgut-Klammern 9a, 9b als Nähgut-Gegenklemmkörper umfassen. Diese Komponenten-Paare sind zum klemmenden Halten von Nähgut 29 (vgl. Fig. 1) jeweils zwischen dem Nähgut-Klemmkörper 11 a, 11b und der zugeordneten Nähgut-Klammer 9a, 9b ausgeführt.

Zum Klemmen ist die jeweilige Nähgut-Klammer 9a, 9b jeweils relativ zum zugehörigen Nähgut-Klemmkörper 11a, 11b mit Hilfe eines nicht dargestellten Klammer-Antriebsmotors angetrieben verlagerbar ausgeführt.

Die Nähgut-Klemmkörper 11 a, 11b haben in einem Schnürloch-Stichbereich 30 (vgl. z. B. Fig. 3 und 7) jeweils eine teilkreisförmige Stichbereichs-Ausnehmung 31a,31b. Diese Stichbereichs-Ausnehmungen 31a, 31b begrenzen bereichsweise eine Schnürloch-Stichöffnung 32, in der Nähwerkzeuge, also die Nadel 6 und ein unter der Auflageplatte 10 angeordneter, nicht dargestellter Greifer, zum Nähen eines Schnürlochs (vgl. Fig. 10) zusammenwirken können. Es ergibt sich die Schnürloch-Stichöffnung 32, in der die Nähwerkzeuge zum Nähen des Schnürlochs zusammenwirken können.

Entsprechende Stichbereichs-Ausnehmungen 32a, 32b (vgl. z. B. Fig. 5 und 7) haben die Nähgut-Klammern 9a, 9b.

Zur Faden-Schneid-Baugruppe gehört weiterhin ein zweiteiliges Fadenmesser mit einem Faden-Schneidmesser 33 und einem Faden-Gegenmesser 34. Das Fadenmesser ist als Schere aufgebaut, wobei das Faden-Schneidmesser 33 und das Faden-Gegenmesser 34 um eine gemeinsame Schwenk- bzw. Scherenachse 35 eines Schergelenks 36 verschwenkbar sind.

Das Schergelenk 36 ist beabstandet zu einem Augenknopfloch-Stichbereich 39 angeordnet, der z. B. in der Fig. 9 strichpunktiert dargestellt ist. Der Schnürloch-Stichbereich 30 stellt einen Augen-Abschnitt des Augenknopfloch-Stichbereichs 39 dar. Klingen 37, 38 des Faden-Schneidmessers 33 und des Faden-Gegenmessers 34 sind so lang ausgeführt, dass die Klingen 37, 38 auch im Schnürloch-Stichbereich 30, der in der Fig. 7 gestrichelt angedeutet ist, miteinander zusammenwirken.

Bei montierter Faden-Schneid-Baugruppe ist das Faden-Schneidmesser 33 oberhalb des Nähgut-Klemmkörpers 11a angeordnet. Bei einer Schneidverlagerung des Faden-Schneidmessers 33 aus einer z. B. in der Fig. 3 dargestellten Neutralstellung in eine z. B. in der Fig. 4 dargestellten Schneidstellung überstreicht die Klinge 37 des Faden-Schneidmessers 33 eine Oberseite des Nähgut-Klemmkörpers 11a.

Das Faden-Gegenmesser ist abschnittsweise unterhalb des Nähgut-Klemmkörpers 11b angeordnet und wiederum abschnittsweise in eine stichbereichsseitige Klemmkörper-Ausnehmung 40 des Nähgut-Klemmkörpers 11 b eingepasst.

Die Klinge 38 des Faden-Gegenmessers 34 hat eine Schneidkontur, die an die Kontur der Stichbereichs-Ausnehmungen 31a, 31b der Klemmkörper 11 einerseits und der Klammern 9 andererseits angepasst ist. Hierzu ist ein Ende der Klinge 38 des Faden-Gegenmessers 34 mit einem teilkreisförmigen Rücksprung 40a (vgl. Fig. 7) ausgeführt.

Eine Schneidkontur der Klinge 37 des Faden-Schneidmessers 33 ist komplementär zu der Schneidkontur der Klinge 38 des Faden-Gegenmessers 34 angepasst, wie besonders der vergrößerten Darstellung der Fig. 7 zu entnehmen ist. Hierzu ist ein Ende der Klinge 37 mit einem komplementär zum Rücksprung 40a ausgeführten Vorsprung 40b gestaltet. Beim Schneidvorgang verlaufen das Faden-Schneidmesser 33 und das Faden-Gegenmesser 34 also im Bereich der Rücksprünge 40a und des Rücksprungs 40b parallel zueinander. Sowohl der Rücksprung 40a der Klinge 38 als auch der Vorsprung 40b der Klinge 37 ragen in den Schnürloch-Stichbereich 30 hinein.

Die Klingen 37, 38 können bei einer nicht dargestellten Variante der Faden-Schneid-Baugruppe auch so verlängert sein, dass sie den gesamten Schnürloch-Stichbereich 30 überdecken.

Bei der Umstellung des Fadenmessers aus der Neutralstellung (vgl. Fig. 3 und 6) in die Schneidstellung (vgl. Fig. 4 und 8) wird auch das Faden-Gegenmesser 34 um das Schergelenk 36 in den Augenknopfloch-Stichbereich 39 verschwenkt. Angetrieben wird diese Scherenbewegung über einen Antriebshebel 41, der um eine Antriebsachse 42 angetrieben verschwenkbar ist, die parallel zur Scherenachse 35 und parallel zur z-Achse verläuft. Der Antriebshebel 41 greift hierzu mit seinen gegenüberliegenden Hebelarmen einerseits in eine Antriebs-Ausnehmung 43 des Faden-Schneidmessers 33 und andererseits in eine Antriebs-Ausnehmung 44 des Faden-Gegenmessers 34 ein. Die Antriebsachse 42 ist beabstandet zur Scherenachse 35.

Die Nähgut-Klammer 9a ist in der Klemmstellung im Verlagerungsbereich des Faden-Schneidmessers 33 zwischen der Neutralstellung und der Schneidstellung angeordnet. Die andere Nähgut-Klammer 9b ist außerhalb der Verlagerungsbereiche einerseits des Faden-Schneidmessers 33 und andererseits des Faden-Gegenmessers 34 zwischen deren Neutralstellung und deren Schneidstellung angeordnet.

Fig. 9 und 10 zeigen schematisch Nähergebnisse der Nähmaschine, wobei auch die oberen Nähgut-Klammern 9a und 9b angedeutet sind. Fig. 9 zeigt eine im Augenknopfloch-Stichbereich 39 genähte Augenknopflochnaht 45 mit einem Augen-Nahtabschnitt 46 und einem Fuß-Nahtabschnitt 47 und einem Augenknopfloch-Schnitt 48. Das Fadenmesser schneidet in diesem Fall Fadenenden in einem Anfangs- bzw. Endbereich 49 der Naht 45 ab. Dies geschieht regelmäßig durch Klingenabschnitte der Klingen 37, 38, die der Scherenachse 35 benachbart sind.

Fig. 10 zeigt eine im Schnürloch-Stichbereich 30 genähte Schnürloch-Naht 50 mit einem Schnürloch 51. Das Fadenmesser schneidet hierbei Fäden in einem Anfangs- bzw. Endbereich 52 der Schnürloch-Naht 50 ab, der von den Endabschnitten der Klingen 37, 38 des Faden-Schneidmessers 33 einerseits und des Faden-Gegenmessers 34 andererseits erreicht wird.

Zur Herstellung eines Augenknopflochs wird zunächst im Augenknopfloch-Stichbereich 39 die Augenknopfloch-Naht 45 erzeugt und anschließend das Augenknopfloch 48 mit der Schneid-Vorrichtung 13 geschnitten. Anschließend schneidet das Fadenmesser die von der AugenknopflochNaht 45 abstehenden Fadenenden ab. Hierzu wird vor dem Fadenabschneiden die Nähgut-Klammer 9a, in deren Verlagerungsbereich das Faden-Schneidmesser 33 beim Fadenschneiden verlagert wird, gelüftet, so dass der Verlagerungsbereich für das Faden-Schneidmesser zwischen der Nähgut-Klammer 9a und dem Nähgut-Klemmkörper 11a frei wird. Die andere Nähgut-Klammer 9b verbleibt in der Klemmstellung. Hierbei kann die Nähgut-Klammer 9b den vollen Klemmdruck auf das Nähgut 29 ausüben, also denjenigen Klemmdruck, der auch beim Nähen auf das Nähgut 29 ausgeübt wird, oder einen reduzierten Klemmdruck. Bei einer weiteren Variante wird vor dem Abschneiden der Fadenenden auch die andere Nähgut-Klammer 9b gelüftet.

Analog hierzu kann die Nähmaschine 8 auch Schnürlöcher erzeugen. Hierzu wird die Schnürloch-Naht 50 erzeugt und anschließend mit der Schneid-Vorrichtung 13 das Schnürloch 51 ausgestanzt. Anschließend wird die Nähgut-Klammer 9a gelüftet, wobei die andere Nähgut-Klammer 9b in der Klemmstellung verbleibt. Nun wird das zunächst in der Neutralstellung vorliegende Fadenmesser in die Schneidstellung umgestellt, wobei Fadenenden der Schnürloch-Naht 50 im Anfangs- bzw. Endbereich 52 der Naht abgeschnitten werden.

Schließlich wird auch die noch nicht gelüftete Nähgut-Klammer 9b gelüftet, so dass das Nähgut 29 entnommen werden kann.

Für Details des Näh- und Schneidvorgangs, abgesehen vom Fadenschneiden, wird auf die EP 1 722 021 A 1 verwiesen.

## Patentansprüche

1. Faden-Schneid-Baugruppe für eine Schnürloch-Nähmaschine
- mit mindestens zwei Paaren aus jeweils einem unterseitigen Nähgut-Klemmkörper (11a, 11b) und einer oberseitigen Nähgut-Klammer (9a, 9b), die zum klemmenden Halten von Nähgut (29) zwischen dem Nähgut-Klemmkörper (11a, 11b) und der Nähgut-Klammer (9a, 9b) ausgeführt sind,
- wobei die Nähgut-Klammer (9a, 9b) jeweils relativ zum zugehörigen Nähgut-Klemmkörper (11a, 11b) angetrieben verlagerbar ausgeführt ist,
- wobei die Nähgut-Klemmkörper (11a, 11b) in einem Schnürloch-Stichbereich (30) jeweils eine Stichbereichs-Ausnehmung (31a, 31b) derart aufweisen, dass sich eine Schnürloch-Stichöffnung (32) ergibt, in der Nähwerkzeuge zum Nähen einer Schnürloch-Naht (50) zusammenwirken können,
- mit einem Faden-Schneidmesser (33),
- mit einem Faden-Gegenmesser (34), das mit dem Faden-Schneidmesser (33) zum Abschneiden von mindestens einem Nähfaden zusammenwirkt, **dadurch gekennzeichnet dass**
- das Faden-Schneidmesser (33) und das Faden-Gegenmesser (34) so ausgebildet sind, dass sie zumindest auch im Schnürloch-Stichbereich (30) zusammenwirken,
- das Faden-Schneidmesser (33) angetrieben verlagerbar ausgefiihrt ist,
- mindestens eine der Nähgut-Klammern (9a) so ausgeführt ist, dass sie in einer Klemmstellung in einem Verlagerungsbereich des Faden-Schneidmessers (33) angeordnet ist,
- mindestens eine weitere (9b) der Nähgut-Klammern (9a, 9b) so ausgeführt ist, dass sie in einer Klemmstellung außerhalb des Verlagerungsbereiches des Faden-Schneidmessers (33) liegt.

2. Baugruppe nach Anspruch 1, **dadurch gekennzeichnet, dass** das Faden-Schneidmesser (33) oberhalb eines (11a) der mindestens zwei Nähgut-Klemmkörper (11a, 11b) angeordnet ist.

3. Baugruppe nach Anspruch 1 oder 2, **dadurch gekennzeichnet, dass** das Faden-Gegenmesser (34) zumindest abschnittsweise unterhalb eines anderen (11b) der mindestens zwei Nähgut-Klemmkörper (11a, 11b) angeordnet ist.

4. Baugruppe nach einem der Ansprüche 1 bis 3, **dadurch gekennzeichnet, dass** das Faden-Gegenmesser (34) eine Schneidenkontur aufweist, die an eine Außenkontur des Schnürloch-Stichbereichs (30) angepasst ist.

5. Baugruppe nach einem der Ansprüche 1 bis 4, **dadurch gekennzeichnet, dass** das Faden-Schneidmesser (33) eine an die Schneidenkontur des Faden-Gegenmessers (34) angepasste Schneidenkontur aufweist.

6. Schnürloch-Nähmaschine mit einer Faden-Schneid-Baugruppe nach einem der Ansprüche 1 bis 5.

7. Nähmaschine nach Anspruch 6, die sowohl zum Nähen von Schnürlöchem als auch zum Nähen von Knopflöchern ausgebildet ist.

8. Verfahren zum Herstellen eines Schnürlochs mit einer Nähmaschine nach Anspruch 6 oder 7, mit folgenden Schritten:
- Klemmen eingelegten Nähguts (29) zwischen den Paaren (11a, 9a; 11b, 9b) aus jeweils dem unterseitigen Nähgut-Klemmkörper (11a, 11b) und der oberseitigen Nähgut-Klammer (9a, 9b),
- Nähen einer Schnürloch-Naht (50) mit mindestens einem Nähfaden,
- Lüften der mindestens einen Nähgut-Klammer (9a), die in der Klemmstellung im Verlagerungsbereich des Faden-Schneidmessers (33) angeordnet ist, so dass die gelüftete Nähgut-Klammer (9a) den Verlagerungsbereich des Faden-Schneidmessers (33) verlässt, wobei die mindestens eine weitere Nähgut-Klammer (9b), die in der Klemmstellung außerhalb des Verlagerungsbereichs des Faden-Schneidmessers (33) liegt, in der Klemmstellung verbleibt,
- Abschneiden des mindestens einen Nähfadens durch Verlagern des Faden-Schneidmessers (33) relativ zum Faden-Gegenmesser (34) aus einer Neutralstellung in eine Schneidstellung im Schnürloch-Stichbereich (30),
- Lüften der mindestens einen noch nicht gelüfteten Nähgut-Klammer (9b).

## Claims

1. Thread cutting assembly for an eyelet sewing machine
- with at least two pairs, in each case, of a sewing product clamping body (11a, 11b) on the lower side and a sewing product clamp (9a, 9b) on the upper side, which are configured for the clamping holding of a sewing product (29) between the sewing product clamping body (11a, 11b) and the sewing product clamp (9a, 9b),
- wherein the sewing product clamp (9a, 9b) is, in each case, configured to be displaceably driven relative to the associated sewing product clamping body (11a, 11b),
- wherein the sewing product clamping bodies (11a, 11b) in each case have a stitch region recess (31a, 31b) in an eyelet stitch region (30) in such a way that an eyelet stitch opening (32) is produced, in which sewing tools can cooperate to sew an eyelet seam (50),
- with a thread cutter (33),
- with a thread counter-cutter (34), which cooperates with the thread cutter (33) to cut off at least one sewing thread, **characterized in that**
- the thread cutter (33) and the thread counter-cutter (34) are configured in such a way that they at least also cooperate in the eyelet stitch region (30),
- the thread cutter (33) is configured to be displaceably driven,
- at least one of the sewing product clamps (9a) is configured in such a way that it is arranged in a clamping position in a displacement path of the thread cutter (33),
- at least a further one (9b) of the sewing product clamps (9a, 9b) is configured in such a way that it is located in a clamping position outside the displacement path of the thread cutter (33).

2. Assembly according to claim 1, **characterized in that** the thread cutter (33) is arranged above one (11a) of the at least two sewing product clamping bodies (11a, 11b).

3. Assembly according to claim 1 or 2, **characterized in that** the thread counter-cutter (34) is arranged, at least in portions, below another (11b) of the at least two sewing product clamping bodies (11a, 11b).

4. Assembly according to any one of claims 1 to 3, **characterized in that** the thread counter-cutter (34) has a cutting edge contour, which is adapted to an external contour of the eyelet stitch region (30).

5. Assembly according to any one of claims 1 to 4, **characterized in that** the thread cutter (33) has a cutting edge contour adapted to the cutting edge contour of the thread counter-cutter (34).

6. Eyelet sewing machine with a thread cutting assembly according to any one of claims 1 to 5.

7. Sewing machine according to claim 6, which is configured both for sewing eyelets and for sewing buttonholes.

8. Method for producing an eyelet with a sewing machine according to claim 6 or 7, having the following steps:
- clamping the inserted sewing product (29) between the pairs (11a, 9a; 11b, 9b), in each case, of the respective sewing product clamping body (11a, 11b) on the lower side and the sewing product clamp (9a, 9b) on the upper side,
- sewing an eyelet seam (50) with at least one sewing thread,
- releasing the at least one sewing product clamp (9a), which is arranged in the clamping position in the displacement path of the thread cutter (33), so the released sewing product clamp (9a) leaves the displacement path of the thread cutter (33), the at least one further sewing product clamp (9b), which is located in the clamping position outside the displacement path of the thread cutter (33), remaining in the clamping position,
- cutting off the at least one sewing thread by displacing the thread cutter (33) relative to the thread counter-cutter (34) from a neutral position into a cutting position in the eyelet stitch region (30),
- releasing the at least one as yet unreleased sewing product clamp (9b).

## Revendications

1. Composant coupe-fil pour une machine à coudre des boutonnières à oeillet
comprenant au moins deux paires de corps de serrage de la matière à coudre sur la face inférieure (11a, 11b) et une pince de la matière à coudre sur la face supérieure (9a, 9b), qui sont conçus pour le maintien en position serrée de la matière à coudre (29) entre le corps de serrage de la matière à coudre (11a, 11b) et la pince de la matière à coudre (9a, 9b),
- la pince de la matière à coudre (9a, 9b) étant conçue pour pouvoir être déplacée par un entraînement par rapport au corps de serrage de la matière à coudre (11a, 11b) correspondant,
- les corps de serrage de la matière à coudre (11a, 11b) présentant chacun un évidement dans la zone de piquage (31a, 31b) de telle sorte qu'il en résulte une ouverture du point de couture de la boutonnière à oeillet (32), dans laquelle des outils de couture agissent conjointement pour coudre une couture de boutonnière à oeillet (50),
- comprenant un couteau coupe-fil (33),
- comprenant un couteau complémentaire coupe-fil (34) qui agit conjointement avec le couteau coupe-fil (33) pour la coupe d'au moins un fil à coudre, **caractérisé en ce que**
- le couteau coupe-fil (33) et le couteau coupe-fil complémentaire (34) sont conçus de telle manière qu'ils agissent conjointement au moins dans la zone de piquage de la boutonnière à oeillet (30),
- le couteau coupe-fil (33) étant conçu pour être entraîné dans un déplacement,
- au moins l'une des pinces de la matière à coudre (9a) est conçue de telle manière qu'elle est disposée dans une position de serrage dans une zone de déplacement du couteau coupe-fil (33).
- au moins une autre (9b) parmi les pinces de matière à coudre (9a, 9b) est conçue de telle façon qu'elle se situe dans une position de serrage à l'extérieur de la zone de déplacement du couteau coupe-fil (33).

2. Composant selon la revendication 1, **caractérisé en ce que** le couteau coupe-fil (33) est disposé au dessus de l'un des au moins deux corps de serrage de la matière à coudre (11a, 11b).

3. Composant selon les revendications 1 ou 2, **caractérisé en ce que** le couteau coupe-fil complémentaire (34) est disposé au moins partiellement en dessous de l'un des au moins deux corps de serrage de la matière à coudre (11a, 11b).

4. Composant selon l'une des revendications 1 à 3, **caractérisé en ce que** le couteau coup-fil complémentaire (34) présente un profil de découpe qui est adapté à un profil externe d'une zone de piquage (30) d'une boutonnière à oeillet.

5. Composant selon l'une des revendications 1 à 4, **caractérisé en ce que** le couteau coupe-fil (33) présente un profil de découpe adapté au profil de découpe du couteau coupe-fil complémentaire (34).

6. Machine à coudre des boutonnières à oeillet comprenant un composant coupe-fil selon l'une des revendications 1 à 5.

7. Machine à coudre selon la revendication 6, qui est conçue à la fois pour la couture de boutonnières à oeillet et pour la couture de boutonnières.

8. Procédé de fabrication d'une boutonnière à oeillet avec une machine à coudre selon les revendications 6 ou 7, comprenant les étapes suivantes :
- serrage de la matière à coudre (29) engagée entre les paires (11a, 9a ; 11b, 9b) du corps de serrage de la matière à coudre sur la face inférieure (11a, 11b) et la pince de matière à coudre sur la face supérieure (9a, 9b) respective,
- piquage d'une couture de boutonnière à oeillet (50) avec au moins un fil à coudre,
- soulèvement d'au moins une pince de matière à coudre (9a) qui est disposée en position de serrage dans la zone de déplacement du couteau coupe-fil (33), de sorte que la pince de matière à coudre (9a) soulevée quitte la zone de déplacement du couteau coupe-fil (33), la au moins une autre pince de matière à coudre (9b) qui est située en position de serrage à l'extérieur de la zone de déplacement du couteau coupe-fil (33) restant en position de serrage,
- coupe d'au moins un fil à coudre par le déplacement du couteau coupe-fil (33) par rapport au couteau coupe-fil complémentaire (34) à partir d'une position neutre vers une position de coupe dans la zone de piquage de la boutonnière à oeillet (30),
- soulèvement d'au moins une pince de matière à coudre (9b) non encore soulevée.
